# EUROPÄISCHE PATENTSCHRIFT

(11) **EP 1 698 584 B1**
(45) Veröffentlichungstag und Bekanntmachung des Hinweises auf die Patenterteilung: **13.10.2010**
(21) Anmeldenummer: 06003988.0
(22) Anmeldetag: 27.02.2006
(51) Int. Cl.: B66F 9/075, B66F 9/14

(54) **Flurförderzeug**
Industrial truck
Chariot de manutention

(30) Priorität: 01.03.2005 DE 102005009361
(43) Veröffentlichungstag der Anmeldung: 06.09.2006
(73) Patentinhaber: Jungheinrich Aktiengesellschaft, 22047 Hamburg (DE)
(72) Erfinder: Schöttke, Carsten, Dipl.-Ing., 85368 Moosburg (DE)
(74) Vertreter: Tiesmeyer, Johannes

(56) Entgegenhaltungen:
- EP-A- 0 949 190
- EP-A- 1 258 451
- JP-A- 62 041 199
- NL-C2- 1 007 308
- US-A- 5 044 472
- US-A- 5 599 155
- PATENT ABSTRACTS OF JAPAN Bd. 2002, Nr. 07, 3. Juli 2002 (2002-07-03) & JP 2002 087771 A (NIPPON YUSOKI CO LTD), 27. März 2002 (2002-03-27)

## Beschreibung

Die Erfindung betrifft ein Flurförderzeug, insbesondere Staplerfahrzeug, mit einer fahrbaren Basis, einer relativ zur fahrbaren Basis bewegbaren Kabine für eine Bedienungsperson, einem Lastaufnahmemittel und einer an der fahrbaren Basis angeordneten Vorrichtung zum Bewegen des Lastaufnahmemittels relativ zur fahrbaren Basis.

Flurförderzeuge der vorstehend genannten Art sind in verschiedenen Ausführungsformen realisiert worden, so z.B. als Hochregalstapler bzw. Kommissionier-/Dreiseitenstapler. Eine gängige Bauform eines solchen konventionellen Kommissionier-/Dreiseitenstaplers umfasst eine fahrbare Basis (Basisfahrzeug) mit einem Hubgerüst, welches zum Heben und Senken einer Plattform mit einer Fahrerkabine vorgesehen ist. An der Fahrerkabine ist frontseitig ein Anbaugerät befestigt, welches eine sogenannte Schwenk-Schubvorrichtung für ein Lastaufnahmemittel umfasst. Die Schwenk-Schubvorrichtung weist einen Lastaufnahmemittelhalter auf, der an einem Zusatzhubgerüst vertikal verfahrbar und gemeinsam mit dem Zusatzhubgerüst um eine vertikale Schwenkachse schwenkbar ist, um das Lastaufnahmemittel, etwa eine Lasttraggabel, vertikal zu verstellen und in Geradeaus-Fahrtrichtung der fahrbaren Basis oder quer dazu zu orientieren. Das Zusatzhubgerüst ist an einem Seitenschubschlitten befestigt, der an einer Linearführung quer zur Geradeaus-Fahrtrichtung des Basisfahrzeuges verschiebbar ist. Das Lastaufnahmemittel hat somit mehrere Bewegungsfreiheitsgrade relativ zum Basisfahrzeug, nämlich einen vertikalen Bewegungsfreiheitsgrad (Haupthub und ggf. Zusatzhub), einen horizontalen Bewegungsfreiheitsgrad in Richtung quer zur Geradeaus-Fahrtrichtung des Basisfahrzeugs und einen Schwenkfreiheitsgrad um die vertikale Schwenkachse des Zusatzhubgerüsts. Die Bewegungsfreiheitsgrade können z.B. in einem Hochregal-Schmalganglager ausgenutzt werden, um Paletten in beiderseits des vom Basisfahrzeug befahrenen Regalganges vorgesehenen Regalen ein- bzw. auszustapeln sowie ggf. einzelne Artikel aus dem Regal zu kommissionieren. Solche Fahrzeuge haben meistens einen Elektromotor als Fahrantrieb, der aus einer On-Board-Batterie mit elektrischer Energie versorgt wird. Eine hydraulische Anlage dient üblicherweise als Antrieb für den Hub, den Seitenschub und die Schwenkbewegungen des Lastaufnahmemittels. Derartige Staplerfahrzeuge haben sich in vielfältigen Einsätzen gut bewährt, insbesondere in Standard-Regallagerumgebung mit Gangbreiten, die an die Aktionsradien des Flurförderzeugs angepasst sind.

Eine gattungsgemäße Ausführungsform ist aus der US-A-5 044 472 bekannt. Diese weist ein wie oben beschriebenes Zusatzhubgerüst auf, welches einen Zusatzhub sowie eine Verschiebung, insbesondere quer zur Geradeaus-Fahrtrichtung, des Lastaufnahmemittels gestattet.

Das in der EP-A-0 949 190 offenbarte, ebenfalls gattungsgemäße Flurförderzeug offenbart ein Flurförderzeug gemäß dem Oberbegriff des Anspruchs 1 mit einer Kabine, die sowohl zu seiner fahrbaren Basis als auch zu seinem an der Front der Basis angebrachten Hubgerüst relativ höhenverstellbar ist. Das Lastaufnahmemittel wird in vertikaler Richtung vermittels des Hubgerüsts bewegt.

Eine gattungsfremde, jedoch für die vorliegende Erfindung relevante Vorrichtung zum Handhaben einer zu tragenden Last ist in der US-A-5 599 155 beschrieben. Die Vorrichtung umfasst einen mehrgliedrigen Gelenkarm zur Bewegung des an einem Ende des Arms angebrachten Lastaufnahmemittels. Die Beweglichkeit des Arms, der sich ausgehend von einer Stützplatte hin zu dem Lastaufnahmemittel erstreckt, ergibt sich aus dessen um eine vertikale Achse schwenkbar gelagerten, miteinander in Reihe verbundenen Armgliedern, von denen ein proximales und distales Glied an der Stützplatte bzw. an dem Lastaufnahmemittel ebenfalls um eine vertikale Achse schwenkbar gelagert ist. Das Lastaufnahmemittel selbst kann nach einer Ausführungsform mit einem Hubgerüst versehen sein. Folglich kann der Gelenkarm alle oben genannten Freiheitsgrade aufweisen.

Der vorliegenden Erfindung liegt die Aufgabe zugrunde, ein Flurförderzeug, insbesondere einen Kommissionier-Stapler bereitzustellen, der verglichen mit konventionellen Flurförderzeugen für einen erweiterten Einsatzbereich mit vielfältigeren Möglichkeiten der Lasthandhabung geeignet ist.

Die Aufgabe wird durch ein Flurförderzeug mit allen Merkmalen des Anspruchs 1 gelöst.

Der Gegenstand der Erfindung kann somit grob umrissen auch als Flurförderzeug der eingangs genannten Art mit einem mehrgliedrigen Roboterarm als Handhabungsmittel für Paletten oder dgl. bezeichnet werden, wobei der Roboterarm in einer in Bezug auf Platzbedarf optimierten Weise angeordnet ist. Durch die Anordnung der basisseitigen Anlenkstelle und damit der basisseitigen Gelenkarmglieder in Sicht entlang der durch die basisseitige Anlenkstelle definierten vertikalen Schwenkachse in Flucht mit der Kabine unterhalb oder oberhalb der Kabine besteht die Möglichkeit, das Lastaufnahmemittel bei Bedarf sehr nahe an die Kabine heranzuführen, so dass eine in der Kabine stehende Bedienungsperson bequemen Zugriff auf eine Palette oder dgl. hat, die von den Lastaufnahmemitteln getragen wird. Dabei kann je nach Ausführungsform des erfindungsgemäßen Flurförderzeugs wenigstens ein proximales Gelenkarmglied unterhalb der Kabinenplattform in eine Rückzugsstellung verbracht werden, so dass es keinen Platz zwischen der Kabine und dem Lastaufnahmemittel beansprucht. Dies gilt auch für mehrgliedrige Gelenkarme mit relativ großer Reichweite.

In bevorzugten Ausführungsformen erstreckt sich der komplette Gelenkarm auf Höhenniveau unterhalb der Fahrerkabine bzw. auf Höhenniveau oberhalb der Fahrerkabine, so dass er für eine Bedienungsperson in der Kabine keine seitliche Störkontur zwischen Last und Kabine bilden kann.

In einer Sonderbauform könnte ein Flurförderzeug nach der Erfindung einen unterhalb der Kabine angelenkten Gelenkarm und einen oberhalb der Kabine angelenkten Gelenkarm aufweisen, die vorzugsweise ein gemeinsames Lastaufnahmemittel an ihren distalen Enden halten.

Vorzugsweise ist der mehrgliedrige Gelenkarm im Wesentlichen vertikal bewegbar an einem Hubgerüst angeordnet, so dass er vermittels einer Hubeinrichtung an dem Hubgerüst in verschiedene Hubpositionen positioniert werden kann, und zwar vorzugsweise gemeinsam mit der Fahrerkabine, die z.B. unmittelbar über dem Gelenkarm oder unmittelbar unter dem Gelenkarm angeordnet sein kann.

Gemäß einer bevorzugten Ausführungsform der Erfindung ist der Gelenkarm mittels einer Hauptschwenklageranordnung um eine normalerweise vertikale Schwenkachse verschwenkbar an der Hubeinrichtung angelenkt, so dass er Schwenkbewegungen in der horizontalen Ebene seiner jeweiligen Hubstelfung ausführen kann. Die Schwenkbewegungen der Gelenkarmglieder erfolgen gesteuert und koordiniert mittels einer Steuereinrichtung, um z.B. im Wesentlichen geradlinige Verschiebebewegungen des Lastaufnahmemittels, etwa einer Lasttraggabel, zu realisieren. Dabei können insbesondere gleichmäßige und ruhige Bewegungsabläufe erreicht werden. Ein wesentlicher Vorteil eines solchen Flurförderzeugs nach der Erfindung liegt darin, dass der mehrgliedrige Gelenkarm eine größere Reichweite des Lastaufnahmemittels bei dessen Bewegung relativ zu der fahrbaren Basis ermöglicht, wobei das Lastaufnahmemittel durch entsprechendes Verschwenken des mehrgliedrigen Gelenkarms überdies flexibler positioniert werden kann, als dies bei Kommissionier-/Dreiseitenstaplern herkömmlicher Bauart der Fall ist.

Gemäß einer Weiterbildung der Erfindung ist es vorgesehen, dass eine das Lastaufnahmemittel tragende Lastaufnahmemittelhalterung mittels einer äußeren Schwenklageranordnung am freien Ende des Gelenkarmes schwenkbar angeordnet ist, wobei die äußere Schwenklageranordnung ein Verschwenken der Lastaufnahmemittelhalterung um eine normalerweise vertikale Schwenkachse ermöglicht. Die Lastaufnahmemittelhalterung kann ein Zusatzhubgerüst aufweisen, an dem das Lastaufnahmemittel vertikal verchiebbar geführt ist. Eine solche Zusatzhubfunktion ist an sich schon von konventionellen Kommissionier-/Dreiseitenstaplern her bekannt.

Vorzugsweise haben die die Glieder des Gelenkarmes miteinander verbindenden Schwenklager im Wesentlichen vertikale Schwenkachsen. In abgewandelten Ausgestaltungen der Erfindung kann es auch vorgesehen sein, dass wenigstens ein Gelenkarmglied aufwärts und abwärts schwenkbar gelagert ist.

Zur Vermeidung eines komplizierten Aufbaus wird vorgeschlagen, dass der Gelenkarm lediglich zwei Gelenkarmglieder aufweist. Dabei kann es vorgesehen sein, dass wenigstens eines der Gelenkarmglieder längsverschiebbar relativ zu dem es schwenkbar haltenden Schwenklager an diesem Schwenklager angeordnet oder teleskopierbar ist. Vorzugsweise ist das unmittelbar mittels der Hauptschwenklageranordnung an der Hubeinrichtung angeordnete Gelenkarmglied längsverschiebbar relativ zu der Hauptschwenklageranordnung geführt, so dass es einander überlagerte Bewegungen des Verschwenkens um die Schwenkachse und des Verschiebens quer zur Schwenkachse der Hauptschwenklageranordnung ausführen kann. Auf diese Weise ist es möglich, einander überlagerte Bewegungen des Verschwenkens und Verschiebens auszuführen, um einen bestimmten, insbesondere linearen Bewegungsablauf für das Lastaufnahmemittel zu erzeugen.

Vorzugsweise ist das Lastaufnahmemittel in der jeweiligen Hubposition in eine seitliche Ausrichtstellung positionierbar, in der es allenfalls minimal von der fahrbaren Basis quer zu dessen Geradeaus-Fahrtrichtung seitlich nach außen absteht und in einer Ausrichtung quer zu Geradeaus-Fahrtrichtung der fahrbaren Basis nahe an diese herangeführt ist, wobei der Gelenkarm dazu aktivierbar ist, das Lastaufnahmemittel längs einer zumindest näherungsweise geraden Linie aus der Ausrichtstellung heraus seitlich nach außen zu verschieben und wieder in die Ausrichtstellung zurück zu bewegen. Ein solcher Bewegungsablauf ist z.B. zum seitlichen Einstapeln bzw. Ausstapeln von Paletten oder dgl. nutzbar.

Andererseits kann es auch vorgesehen sein, dass das Lastaufnahmemittel in der jeweiligen Hubposition in eine Geradeaus-Ausrichtstellung positionierbar ist, in der es allenfalls minimal von der fahrbaren Basis quer zu dessen Geradeaus-Fahrtrichtung seitlich nach außen absteht, in Geradeaus-Fahrtrichtung orientiert ist und nahe an die fahrbare Basis herangeführt ist. Vorzugsweise ist der Schwenkarm dazu aktivierbar, das Lastaufnahmemittel längs einer zumindest näherungsweise geraden Linie aus der Geradeaus-Ausrichtstellung heraus vor - und wieder in die Geradeaus-Ausrichtstellung zurück zu bewegen.

Weiterhin ist es bedarfsweise möglich, dass der Schwenkarm das Lastaufnahmemittel schräg zur Geradeaus-Fahrtrichtung der fahrbaren Basis oder längsgekrümmter Bahnen bewegt. Diese Beispiele zeigen bereits, dass der mehrgliedrige Gelenkarm eine sehr flexible Handhabung des Lastaufnahmemittels und einer darauf befindlichen Last ermöglicht.

Gemäß einer Variante der Erfindung ist es vorgesehen, dass die Bewegung des Lastaufnahmemittels mit einem Betätigungselement, etwa einem drehbaren Joystick oder dgl., frei in der jeweiligen horizontalen Ebene gesteuert werden kann. Eine programmierte Steuereinrichtung koordiniert dabei die Bewegungen der Gelenkarmglieder. Gemäß einer anderen Variante ist es vorgesehen, dass nur bestimmte, mittels der Steuereinrichtung kontrollierte Bewegungsprofile möglich sind.

Gemäß einer weiteren Ausführungsform der Erfindung ist die Hauptschwenklageranordnung des Gelenkarms quer zur Hubrichtung verschiebbar an der Hubeinrichtung angeordnet, um Ausgleichsbewegungen des Gelenkarmes durchführen zu können.

Ein besonderes Merkmal einer Ausführungsform der Erfindung besteht darin, dass der Gelenkarm dazu aktivierbar ist, das Lastaufnahmemittel seitlich neben die fahrbare Basis zu positionieren, und zwar so, dass in Seitenansicht das Lastaufnahmemittel und die fahrbare Basis einander überlappen.

Als Antriebsmittel zum Bewegen der Schwenkarmglieder kommen insbesondere Hydraulikmotoren oder/und Elektromotoren zum Einsatz.

Gemäß einer bevorzugten Ausführungsform kann der Gelenkarm bei Bedarf platzsparend gefaltet werden, so dass seine Glieder nahezu parallel aneinander anliegen.

Ausführungsbeispiele der Erfindung werden nachstehend unter Bezugnahme auf die Zeichnungen näher erläutert.
- Fig. 1: zeigt in einer perspektivischen Darstellung ein erstes Ausführungsbeispiel eines Flurförderzeugs nach der Erfindung, welches z.B. als Hochregalstapler verwendbar ist.
- Fig. 2a - 2c: zeigen in einer schematischen Draufsichtsdarstellung das Anbaugerät des Flurförderzeugs aus Fig. 1 mit verschiedenen Stellungen des Gelenkarmes.
- Fig. 3: zeigt in einer der Fig. 1 ähnlichen Perspektive das Anbaugerät eines zweiten Ausführungsbeispiels der Erfindung.
- Fig. 4a - 4d: zeigen das Anbaugerät aus Fig. 3 in einer Draufsichtsdarstellung mit verschiedenen Stellungen des Gelenkarmes.
- Fig. 5: zeigt in einer schematischen Draufsichtsdarstellung das Anbaugerät eines dritten Ausführungsbeispiels eines Flurförderzeugs nach der Erfindung.

Fig. 1 zeigt in einer Perspektivdarstellung mit Blick auf den Frontbereich ein Flurförderzeug nach der Erfindung, welches als Hochregalstapler einsetzbar ist. Das Flurförderzeug weist ein Basisfahrzeug 2 auf, das im Wesentlichen konventioneller Bauart ist und über einen Elektromotor-Antrieb verfügt.

Im hinteren Bereich des Fahrzeugs 2 befinden sich unter der Haube 4 Batterien für die elektrische Versorgung des Fahrzeugs, Hydraulikaggregate, Teile der Lenkvorrichtung, elektronische bzw. elektrische Komponenten usw. An dem Basisfahrzeug 2 ist ein Hubgerüst 6 (teilweise gezeigt) vorgesehen, welches in bekannter Weise ein starres unteres Hubgerüstelement und ein daran teleskopisch vertikal verschiebbares oberes Hubgerüstelement aufweist, an dem eine Plattform mit einer Fahrerkabine 8 vertikal verfahrbar geführt ist. Der Hubantrieb erfolgt im Beispielsfall hydraulisch, wie dies bei Staplerfahrzeugen der hier betrachteten Art üblich ist.

Das Anbaugerät 10 des Flurförderzeugs nach Fig. 1 unterscheidet sich jedoch wesentlich von den Anbaugeräten herkömmlicher Bauart für Kommissionier-/Dreiseitenstapler. Als Handhabungsvorrichtung für das als Lasttraggabel ausgebildete Lastaufnahmemittel 12 ist bei dem Flurförderzeug nach Fig. 1 ein Gelenkarm 14 mit den Gelenkarmgliedern 14a, 14b und 14c vorgesehen. Das distale Gelenkarmglied 14a trägt an seinem äußeren Ende eine Lastaufnahmemittelhalterung 16, die einen Zusatzhubmast 18 und einen daran aufwärts und abwärts bewegbaren Gabelhalter 20 aufweist. An dem Gabelhalter 20 sind die Gabelzinken der Lasttraggabel 12 angeordnet. Der Zusatzhubmast 18 ist um eine vertikale Schwenkachse schwenkbar, so dass die Gabelzinken der Lasttraggabel 12 in unterschiedliche Richtungen relativ zur Geradeaus-Fahrtrichtung des Basisfahrzeugs 2 orientiert werden können.

Nicht erkennbar in den Figuren sind hydraulische Zylinder-Kolben-Aggregate, die zwischen den Gelenkarmgliedern 14a, 14b und den Gelenkarmgliedern 14b, 14c wirken, um die Gelenkarmglieder relativ zueinander um die vertikalen Schwenkachsen der Schwenklager 22, 24 nach Maßgabe des gewünschten Bewegungsprofils zu verschwenken. Mit 26 ist in Fig. 1 das Schwenklager des Zusatzhubmastes 18 bezeichnet, dessen Drehung um die vertikale Schwenkachse des Schwenklagers 26 vorzugsweise ebenfalls mittels hydraulischer Antriebseinrichtungen erfolgt. Das gilt auch für die Hubbewegungen des Gabelhalters 20.

In Fig. 1 ist eine symbolische Last 30 mit unterbrochenen Linien dargestellt.

In den Fig. 2a - 2c ist in einer schematischen Draufsichtsdarstellung das Anbaugerät des Flurförderzeugs aus Fig. 1 in verschiedenen Momentaufnahmen bei einer Seitenschuboperation dargestellt. Zur Vereinfachung der Darstellung sind Elemente des Basisfahrzeugs in den Fig. 2a - 2c nicht eingezeichnet worden. Zu erkennen ist aber die Bodenplattform 7 der Fahrerkabine. Die Geradeaus-Fahrtrichtung ist mit einem Pfeil X angedeutet. In der Fig. 2a ist das Lastaufnahmemittel 12 in einer seitlichen Ausrichtstellung positioniert, in der es in Front zu dem Basisfahrzeug positioniert ist, so dass es nur minimal seitlich über die Kontur des Basisfahrzeuges nach außen absteht. Ferner ist das Lastaufnahmemittel 12 nahe an das Basisfahrzeug herangeführt. Durch Bewegen des Gelenkarmes 14 kann das Lastaufnahmemittel 12 aus der Position gemäß Fig. 2a heraus längs einer im Wesentlichen geraden Linie seitlich ausgeschoben werden, etwa um die Last 30 in ein Regal einzustapeln. Fig. 2b zeigt einen Zwischenschritt eines solchen Seitenschubs.

Das Hauptschwenklager 32 hält den Gelenkarm 14 an der Hubeinrichtung (in Fig. 2a - 2c nicht gezeigt) und definiert die vertikale Schwenkachse für das Gelenkarmglied 14c. Die Winkeleinstellungen der Gelenkarmglieder 14a, 14b, 14c relativ zueinander und relativ zum Basisfahrzeug erfolgen gesteuert durch entsprechende Kontrolle der (nicht gezeigten) hydraulischen Stelleinrichtungen nach Maßgabe des vom Fahrer mittels einer Betätigungseinrichtung gewählten Bewegungsprofils. Die Betätigungseinrichtung und die zur Steuerung der Bewegungsabläufe des Lastaufnahmemittels vorgesehene Steuereinrichtung sind in den Zeichnungen nicht dargestellt.

Wie insbesondere in Fig. 2c erkennbar, hat der Gelenkarm 14 eine relativ große Reichweite vom stehenden Basisfahrzeug aus betrachtet. Er kann somit das Lastaufnahmemittel bei Bedarf vergleichsweise tief in ein seitliches Regalfach einschieben.

Der Gelenkarm 14 ermöglicht jedoch nicht nur Seitenschubbewegungen des Lastaufnahmemittels 12, sondern eine Vielzahl weiterer Bewegungsabläufe und Ausrichtungen des Lastaufnahmemittels 12. Damit eignet sich das Flurförderzeug nach der Erfindung insbesondere auch für Kommissionieraufgaben oder Sortieraufgaben in nicht standardisierter Regallagerumgebung.

In Fig. 3 ist in einer perspektivischen Darstellung das Anbaugerät eines zweiten Ausführungsbeispiels der Erfindung gezeigt. Elemente in Fig. 3, die Elementen in Fig. 1 bzw. Fig. 2a - 2c strukturell oder wirkungsmäßig entsprechen, sind mit jeweils korrespondierenden Bezugszeichen gekennzeichnet, so dass sich die folgenden Erläuterungen im Wesentlichen auf die Unterschiede des zweiten Ausführungsbeispiels zu dem ersten Ausführungsbeispiel beschränken können.

Der Gelenkarm 14 umfasst bei dem zweiten Ausführungsbeispiel gemäß Fig. 3 zwei Gelenkarmglieder 14a, 14b. Das Gelenkarmglied 14b ist mittels einer Linearführung des an der Hubeinrichtung mittels des Hauptschwenklagers drehbar gelagerten Führungskäfigs 36 relativ zu diesem längsverschiebbar und zusammen mit dem Führungskäfig 36 um die vertikale Schwenkachse des Hauptschwenklagers 32 schwenkbar. Der Antrieb für die Längsverschiebung des Gelenkarmgliedes 14b relativ zu dem Führungskäfig 36 kann z.B. ein hydraulischer oder/und ein elektrischer Antrieb sein.

In den Fig. 4a - 4d sind in Draufsichtsdarstellungen Momentaufnahmen unterschiedlicher Bewegungsabläufe des Lastaufnahmemittels 12 dargestellt. Wie schon in den Fig. 2a - 2c sind in den Fig. 4a - 4d Elemente des Basisfahrzeugs nicht eingezeichnet.

Fig. 4a zeigt das Lastaufnahmemittel 12 in einer Position, die der Position des Lastaufnahmemittels 12 in Fig. 2a entspricht. Die Gelenkarmglieder 14a und 14b stehen näherungsweise orthogonal aufeinander, wobei das Gelenkarmglied 14b in seiner maximalen Ausschubstellung bezogen auf den Führungskäfig 36 ist.

Fig. 4b zeigt das Lastaufnahmemittel 12b während eines Seitenschubvorgangs längs einer im Wesentlichen geraden Linie, ausgehend von der Situation gemäß Fig. 4a. Der Gelenkarm 14 hat beim Übergang von der Situation gemäß Fig. 4a zur Situation gemäß Fig. 4b eine Schwenkbewegung um die vertikale Schwenkachse des Hauptschwenklagers 32 erfahren. Zusätzlich ist das Gelenkarmglied 14b in Bezug auf den Führungskäfig 36 weiter eingezogen worden. Das Verschieben des Gelenkarmgliedes 14b relativ zu dem Führungskäfig 36 erfolgt mittels einer Kurbel 38, die bei 40 um eine vertikale Drehachse drehbar gelagert ist.

Auch bei dem zweiten Ausführungsbeispiel erfolgt die jeweilige Winkeleinstellung der Gelenkarmglieder 14a, 14b relativ zueinander bzw. relativ zum Basisfahrzeug unter Kontrolle einer Steuereinrichtung und nach Maßgabe des vom Fahrer mittels einer Betätigungseinrichtung vorgewählten Bewegungsprofils des Lastaufnahmemittels.

In Fig. 4c ist eine Betriebssituation des Flurförderzeugs nach der Erfindung dargestellt, die mit herkömmlichen Staplerfahrzeugen der hier betrachteten Art nicht realisierbar ist. Gemäß der gezeigten Betriebssituation in Fig. 4c ist das Lastaufnahmemittel 12 seitlich neben das Flurförderzeug positioniert worden, etwa um eine Last abzusetzen oder aufzunehmen.

Fig. 4d zeigt eine Betriebssituation, in der das Lastaufnahmemittel in Vorwärts-Fahrtrichtung des Basisfahrzeugs orientiert und nahe an das Basisfahrzeug herangeführt ist. Ausgehend von der Situation gemäß Fig. 4d kann das Lastaufnahmemittel 12 nun geradlinig (oder bedarfsweise auch auf gekrümmten Bahnen) nach vorne - und wieder zurück bewegt werden, um eine Last zu handhaben. Auch dabei kann die große Reichweite des Gelenkarms 14 vorteilhaft ausgenutzt werden.

Fig. 5 zeigt in einer schematischen Draufsicht ein Anbaugerät eines dritten Ausführungsbeispiels nach der Erfindung. Das Anbaugerät nach Fig. 5 weist einen Gelenkarm 14 mit zwei Gelenkarmgliedern 14a und 14b auf. Die Besonderheit des Ausführungsbeispiels nach Fig. 5 ist, dass das Hauptschwenklager 32 in einer jeweiligen X-Y-Hubebene verschiebbar ist, um Ausgleichsbewegungen des Gelenkarms 14 ausführen zu können. Als Verschiebeantrieb dienen zwei Zylinder-Kolben-Aggregate 42, 44, die gelenkig an der betreffenden Hubeinrichtung angeordnet sind und mit ihren Kolbenstangenseiten bei 46 an dem Hauptschwenklager angelenkt sind. Je nach Ausschubstellung der Kolbenstangen der Zylinder-Kolben-Anordnungen 42, 44 ergibt sich eine bestimmte Position des Hauptschwenklagers 32 in der X-Y-Ebene.

Bei den vorstehend unter Bezugnahme auf die Zeichnungen erläuterten Ausführungsbeispielen sind die Gelenkarmglieder 14a, 14b in Ebenen unterhalb oder oberhalb der Kabinenplattform 7 angeordnet. Eine Bedienungsperson in der Kabine kann somit bei Bedarf bequem auf die Last 30 zugreifen, ohne durch störende Aufbauten behindert zu werden.

Das Flurförderzeug nach der Erfindung kann mit einer vergleichsweise günstigen Gewichtsverteilung realisiert werden und erlaubt eine relativ große Kabinentiefe.

Nicht detailliert erläutert wurden Ausführungsformen der Erfindung, bei denen der Gelenkarm auch in vertikalen Ebenen verschwenkbar ist, um Lasthuboperationen auszuführen. Varianten derartiger Ausführungsformen kommen ohne Zusatzhubgerüst oder/und ohne Haupthubgerüst aus.

## Patentansprüche

1. Flurförderzeug, insbesondere Staplerfahrzeug, mit einer fahrbaren Basis (2), einer relativ zur fahrbaren Basis (2) bewegbaren Kabine (8) für eine Bedienungsperson, einem Lastaufnahmemittel (12) und einer an der fahrbaren Basis angeordneten Vorrichtung zum Bewegen des Lastaufnahmemittels (12) relativ zu der fahrbaren Basis (2), **dadurch gekennzeichnet, dass** die Vorrichtung zum Bewegen des Lastaufnahmemittels (12) einen mehrgliedrigen Gelenkarm (14) als steuerbar bewegbaren Träger für das Lastaufnahmemittel (12) aufweist, und dass sich der Gelenkarm (14) von einer basisseitigen Anlenkstelle (32) ausgehend zum Lastaufnahmemittel (12) erstreckt, wobei die Anlenkstelle (32) in Sicht entlang einer durch die Anlenkstelle (32) definierten vertikalen Schwenkachse in Flucht mit der Kabine (8) unterhalb oder oberhalb der Kabine (8) angeordnet ist und die Glieder (14a, 14b, 14c) des Gelenkarmes (14) durch Schwenklager (22, 24) miteinander verbunden - und relativ zueinander bewegbar sind, um das Lastaufnahmemittel (12) zu handhaben.

2. Flurförderzeug nach Anspruch 1, **dadurch gekennzeichnet, dass** die Vorrichtung zum Bewegen des Lastaufnahmemittels (12) eine Hubeinrichtung mit einem Hubgerüst (6) umfasst, an dem der mehrgliedrige Gelenkarm (14) vertikal bewegbar angeordnet ist.

3. Flurförderzeug nach Anspruch 1 oder 2, **dadurch gekennzeichnet, dass** sich der Gelenkarm (14) insgesamt auf einem Höhenniveau entweder unterhalb der Kabine (8) oder oberhalb der Kabine erstreckt.

4. Flurförderzeug nach einem der Ansprüche 1 bis 3, **dadurch gekennzeichnet, dass** die Kabine (8) an dem Hubgerüst (6) vertikal bewegbar geführt ist.

5. Flurförderzeug nach einem der vorhergehenden Ansprüche, **dadurch gekennzeichnet, dass** die Kabine (8) zur gemeinsamen Vertikalbewegung mit dem Gelenkarm (14) gekoppelt ist.

6. Flurförderzeug nach einem der Ansprüche 2 bis 5, **dadurch gekennzeichnet, dass** der Gelenkarm (14) mittels einer Hauptschwenklageranordnung (32) um eine normalerweise vertikale Schwenkachse verschwenkbar an der Hubeinrichtung angelenkt ist.

7. Flurförderzeug nach einem der vorhergehenden Ansprüche, **dadurch gekennzeichnet, dass** eine das Lastaufnahmemittel (12) tragende Lastaufnahmemittelhalterung mittels einer äußeren Schwenklageranordnung (26) am freien Ende des Gelenkarmes (14) schwenkbar angeordnet ist.

8. Flurförderzeug nach Anspruch 7, **dadurch gekennzeichnet, dass** die äußere Schwenklageranordnung (26) ein Verschwenken der Lastaufnahmemittelhalterung um eine normalerweise vertikale Schwenkachse ermöglicht.

9. Flurförderzeug nach einem der Ansprüche 7 oder 8, **dadurch gekennzeichnet, dass** die Lastaufnahmemittelhalterung ein Zusatzhubgerüst (18) aufweist, an dem das Lastaufnahmemittel (12) vertikal verschiebbar geführt ist.

10. Flurförderzeug nach einem der vorhergehenden Ansprüche, **dadurch gekennzeichnet, dass** die die Glieder (14a, 14b) des Gelenkarmes (14) miteinander verbindenden Schwenklager im Wesentlichen vertikale Schwenkachsen haben.

11. Flurförderzeug nach einem der vorhergehenden Ansprüche, **dadurch gekennzeichnet, dass** der Gelenkarm (14) zwei Glieder (14a, 14b) aufweist.

12. Flurförderzeug nach einem der vorhergehenden Ansprüche, **dadurch gekennzeichnet, dass** wenigstens eines der Gelenkarmglieder (14a, 14b) längsverschiebbar relativ zu dem es schwenkbar haltenden Schwenklagers (32) an diesem Schwenklager (32) vermittels einer Verschiebeführung (36) angeordnet ist.

13. Flurförderzeug nach Anspruch 6 und Anspruch 12, **dadurch gekennzeichnet, dass** das an der Hauptschwenklageranordnung (32) angeordnete Gelenkarmglied (14a) längsverschiebbar relativ zu der Hauptschwenklageranordnung (32) geführt ist, so dass es einander überlagerte Bewegungen des Verschwenkens um die Schwenkachse und des Verschiebens quer zur Schwenkachse der Hauptschwenklageranordnung (32) ausführen kann.

14. Flurförderzeug nach einem der vorhergehenden Ansprüche, **dadurch gekennzeichnet, dass** das Lastaufnahmemittel (12) in der jeweiligen Hubposition in eine seitliche Ausrichtstellung positionierbar ist, in der es allenfalls minimal von der fahrbaren Basis (2) quer zu dessen Geradeaus-Fahrtrichtung seitlich nach außen absteht und in einer Ausrichtung quer zur Geradeaus-Fahrtrichtung der fahrbaren Basis (2) nahe an diese herangeführt ist, wobei der Gelenkarm (14) dazu aktivierbar ist, das Lastaufnahmemittel (12) längs einer zumindest näherungsweise geraden Linie aus der Ausrichtstellung heraus seitlich nach außen zu verschieben und wieder in die Ausrichtstellung zurück zu bewegen.

15. Flurförderzeug nach einem der vorhergehenden Ansprüche, **dadurch gekennzeichnet, dass** das Lastaufnahmemittel (12) in der jeweiligen Hubposition in eine Geradeaus-Ausrichtstellung positionierbar ist, in der es allenfalls minimal von der fahrbaren Basis (2) quer zu dessen Geradeaus-Fahrtrichtung seitlich nach außen absteht, in Geradeaus-Fahrtrichtung orientiert ist und nahe an die fahrbare Basis (2) herangeführt ist.

16. Flurförderzeug nach Anspruch 15, **dadurch gekennzeichnet, dass** der Gelenkarm dazu aktivierbar ist, das Lastaufnahmemittel (12) längs einer zumindest näherungsweise geraden Linie aus der Geradeaus-Ausrichtstellung heraus vor - und wieder in die Geradeaus-Ausrichtstellung zurück zu bewegen.

17. Flurförderzeug nach Anspruch 6 oder nach einem darauf rückbezogenen Anspruch, **dadurch gekennzeichnet, dass** die Hauptschwenklageranordnung (32) quer zur Hubrichtung verschiebbar an der Hubeinrichtung angeordnet ist.

18. Flurförderzeug nach einem der vorhergehenden Ansprüche, **dadurch gekennzeichnet, dass** der Gelenkarm (14) dazu aktivierbar ist, das Lastaufnahmemittel (12) seitlich neben die fahrbare Basis (2) zu positionieren.

19. Flurförderzeug nach einem der vorhergehenden Ansprüche, **dadurch gekennzeichnet, dass** als Antriebsmittel zum Bewegen der Gelenkarmglieder (14a, 14b, 14c) Hydraulikmotoren, insbesondere hydraulische Zylinder-Kolben-Aggregate vorgesehen sind.

20. Flurförderzeug nach einem der vorhergehenden Ansprüche, **dadurch gekennzeichnet, dass** als Antriebsmittel zum Bewegen der Gelenkarmglieder (14a, 14b, 14c) Elektromotoren vorgesehen sind.

## Claims

1. Industrial truck, in particular a stacker vehicle, having a mobile base (2), a cab (8), which can be moved in relation to the mobile base (2), for an operator, a load-receiving means (12) and a device, which is arranged on the mobile base, for moving the load-receiving means (12) in relation to the mobile base (2), **characterised in that** the device for moving the load-receiving means (12) has a multiple-element articulated arm (14) as a support, which can be moved in a controllable manner, for the load-receiving means (12), and **in that** the articulated arm (14) extends from a base-side articulation point (32) to the load-receiving means (12), wherein the articulation point (32) is arranged in view along a vertical pivot axis defined by the articulation point (32) in alignment with the cab (8) beneath or above the cab (8) and the elements (14a, 14b, 14c) of the articulated arm (14) are connected to one another by means of pivot bearings (22, 24) - and can be moved in relation to one another in order to manipulate the load-receiving means (12).

2. Industrial truck according to claim 1, **characterised in that** the device for moving the load-receiving means (12) comprises a lifting device with a mast (6), on which the multiple-element articulated arm (14) is arranged such that it can move vertically.

3. Industrial truck according to claim 1 or 2, **characterised in that** the articulated arm (14) extends overall at one height level either beneath the cab (8) or above the cab.

4. Industrial truck according to any one of claims 1 to 3, **characterised in that** the cab (8) is guided such that it can move vertically on the mast (6).

5. Industrial truck according to any one of the preceding claims, **characterised in that** the cab (8) is coupled to the articulated arm (14) so as to move vertically in common with it.

6. Industrial truck according to any one of claims 2 to 5, **characterised in that** the articulated arm (14) is articulated onto the lifting device such that it can be pivoted about a normally vertical pivot axis by means of a main pivot bearing arrangement (32).

7. Industrial truck according to one of the preceding claims, **characterised in that** a load-receiving means holder which supports the load-receiving means (12) is arranged such that it can pivot by means of an outer pivot bearing arrangement (26) at the free end of the articulated arm (14).

8. Industrial truck according to claim 7, **characterised in that** the outer pivot bearing arrangement (26) makes it possible for the load-receiving means holder to be pivoted about a normally vertical pivot axis.

9. Industrial truck according to one of claims 7 or 8, **characterised in that** the load-receiving means holder has an additional mast (18), on which the load-receiving means (12) is guided such that it can be displaced vertically.

10. Industrial truck according to one of the preceding claims, **characterised in that** the pivot bearings which connect the elements (14a, 14b) of the articulated arm (14) to one another, have essentially vertical pivot axes.

11. Industrial truck according to one of the preceding claims, **characterised in that** the articulated arm (14) comprises two elements (14a, 14b).

12. Industrial truck according to one of the preceding claims, **characterised in that** at least one of the articulated arm elements (14, 14b) is arranged such that it can be longitudinally displaced in relation to the pivot bearing (32), which holds it such that it can pivot, on said pivot bearing (32) by means of a displacement guide (36).

13. Industrial truck according to claim 6 and claim 12, **characterised in that** the articulated arm element (14a) arranged on the main pivot bearing arrangement (32) is guided such that it can be longitudinally displaced in relation to the main pivot bearing arrangement (32), with the result that it can carry out mutually overriding movements of pivoting about the pivot axis and displacement perpendicular to the pivot axis of the main pivot bearing arrangement (32).

14. Industrial truck according to one of the preceding claims, **characterised in that** in the respective lifting position, the load-receiving means (12) can be positioned in a lateral alignment position, in which it in any case protrudes laterally outwards to a minimum extent from the mobile base (2) transversely with respect to the straight-on direction of travel of said mobile base (2) and is moved up close to the mobile base (2) with an alignment perpendicular to the straight-on direction of travel of said mobile base (2), it being possible for the articulated arm (14) to be activated so as to displace the load-receiving means (12) laterally outwards from the alignment position along an at least approximately straight line and so as to move it back into the alignment position again.

15. Industrial truck according to one of the preceding claims, **characterised in that** in the respective lifting position the load-receiving means (12) can be positioned in a straight-on alignment position, in which it in any case protrudes laterally outwards to a minimum extent from the mobile base (2) perpendicularly with respect to the straight-on direction of travel of said mobile base (2), is oriented in the straight-on direction of travel and is moved up close to the mobile base (2).

16. Industrial truck according to claim 15, **characterised in that** the articulated arm can be activated so as to move the load-receiving means (12) forwards out of the straight-on alignment position along an at least approximately straight line - and so as to move it back into the straight-on alignment position again.

17. Industrial truck according to claim 6 or according to a claim referring back thereto, **characterised in that** the main pivot bearing arrangement (32) is arranged on the lifting device such that it can be displaced transversely with respect to the lifting direction.

18. Industrial truck according to one of the preceding claims, **characterised in that** the articulated arm (14) can be activated so as to position the load-receiving means (12) to the side of the mobile base (2).

19. Industrial truck according to one of the preceding claims, **characterised in that** hydraulic motors, in particular hydraulic cylinder/piston assemblies, are provided as the drive means for the purpose of moving the articulated arm elements (14a, 14b, 14c).

20. Industrial truck according to one of the preceding claims, **characterised in that** electric motors are provided as drive means for the purpose of moving the articulated arm elements (14a, 14b, 14c).

## Revendications

1. Chariot de manutention, en particulier chariot élévateur, comportant une base de roulement (2) apte à être déplacée et une cabine (8) pour une personne de service, mobile par rapport à la base de roulement (2), un moyen de réception de charge (12) et un dispositif, qui est agencé sur la base de roulement (2) et est destiné à déplacer le moyen de réception de charge (12) par rapport à la base de roulement (2), **caractérisé en ce que** le dispositif destiné à déplacer le moyen de réception de charge (12) comporte un bras articulé (14) à éléments multiples formant un support, pouvant être commandé en déplacement, pour le moyen de réception de charge (12), et **en ce que** le bras articulé (14) s'étend à partir d'un point d'articulation (32) du côté de la base vers le moyen de réception de charge (12), ledit point d'articulation (32) étant disposé au-dessus ou au-dessous de la cabine (8) en vue le long d'un axe de pivotement vertical, défini par le point d'articulation (32) et en alignement avec la cabine (8), et les éléments (14a, 14b, 14c) du bras articulé (14) sont reliés entre eux par des paliers de pivotement (22, 24) - et peuvent être déplacés les uns par rapport aux autres pour manoeuvrer le moyen de réception de charge (12).

2. Chariot de manutention selon la revendication 1, **caractérisé en ce que** le dispositif destiné à déplacer le moyen de réception de charge (12) comporte un système de levage avec un châssis de levage (6), sur lequel le bras articulé (14) à éléments multiples est monté mobile verticalement.

3. Chariot de manutention selon la revendication 1 ou 2, **caractérisé en ce que** le bras articulé (14) s'étend dans sa totalité à un niveau de hauteur soit au-dessus de la cabine (8), soit au-dessous de la cabine.

4. Chariot de manutention selon l'une quelconque des revendications 1 à 3, **caractérisé en ce que** la cabine (8) est montée sur le châssis de levage (6) de manière mobile verticalement.

5. Chariot de manutention selon l'une quelconque des revendications précédentes, **caractérisé en ce que** la cabine (8) est couplée au bras articulé (14) pour le mouvement vertical conjoint.

6. Chariot de manutention selon l'une quelconque des revendications 2 à 5, **caractérisé en ce que** le bras articulé (14) est articulé sur le système de levage au moyen d'un système de palier de pivotement principal (32) de manière à pouvoir pivoter autour d'un axe de pivotement normalement vertical.

7. Chariot de manutention selon l'une quelconque des revendications précédentes, **caractérisé en ce qu'**un support portant le moyen de réception de charge (12) est monté pivotant sur l'extrémité libre du bras articulé (14) au moyen d'un système de palier de pivotement (26) extérieur.

8. Chariot de manutention selon la revendication 7, **caractérisé en ce que** le système de palier de pivotement (26) extérieur permet au support du moyen de réception de charge de pivoter autour d'un axe de pivotement normalement vertical.

9. Chariot de manutention selon la revendication 7 ou 8, **caractérisé en ce que** le support du moyen de réception de charge comporte un châssis de levage supplémentaire (18), sur lequel le moyen de réception de charge (12) est monté de manière mobile verticalement.

10. Chariot de manutention selon l'une quelconque des revendications précédentes, **caractérisé en ce que** les paliers de pivotement, par lesquels les éléments (14a, 14b) du bras articulé (14) sont reliés entre eux, ont des axes de pivotement sensiblement verticaux.

11. Chariot de manutention selon l'une quelconque des revendications précédentes, **caractérisé en ce que** le bras articulé (14) comporte deux éléments (14a, 14b).

12. Chariot de manutention selon l'une quelconque des revendications précédentes, **caractérisé en ce qu'**au moins l'un des éléments (14a, 14b) du bras articulé est monté, de manière mobile longitudinalement par rapport au palier de pivotement (32) qui le supporte de manière pivotante, sur ledit palier de pivotement (32) au moyen d'un guidage coulissant (36).

13. Chariot de manutention selon la revendication 6 et la revendication 12, **caractérisé en ce que** l'élément (14a) du bras articulé, agencé sur le système de palier de pivotement principal (32), est monté de manière mobile longitudinalement par rapport au système de palier de pivotement principal (32), de telle sorte qu'il peut exécuter des mouvements de pivotement autour de l'axe de pivotement et de coulissement transversalement à l'axe de pivotement du système de palier de pivotement principal (32), qui se superposent les uns aux autres.

14. Chariot de manutention selon l'une quelconque des revendications précédentes, **caractérisé en ce que** le moyen de réception de charge (12), dans chaque position de levage, peut être positionné dans une position d'alignement latérale, dans laquelle il s'avance, à la rigueur, quelque peu latéralement vers l'extérieur depuis la base de roulement (2) transversalement à la direction de roulement en ligne droite de celle-ci, et est amené dans un alignement transversal à la direction de roulement en ligne droite de la base de roulement (2) à proximité de celle-ci, sachant que le bras articulé (14) peut être activé pour faire coulisser latéralement vers l'extérieur le moyen de réception de charge (12) le long d'une ligne au moins approximativement droite hors de la position d'alignement et le ramener à nouveau dans la position d'alignement.

15. Chariot de manutention selon l'une quelconque des revendications précédentes, **caractérisé en ce que** le moyen de réception de charge (12), dans chaque position de levage, peut être positionné dans une position d'alignement droite, dans laquelle il s'avance, à la rigueur, quelque peu latéralement vers l'extérieur depuis la base de roulement (2) transversalement à la direction de roulement en ligne droite de celle-ci, est orienté dans la direction de roulement en ligne droite et est amené à proximité de la base de roulement (2).

16. Chariot de manutention selon la revendication 15, **caractérisé en ce que** le bras articulé peut être activé pour déplacer le moyen de réception de charge (12) le long d'une ligne au moins approximativement droite hors de la position d'alignement droite - et le ramener à nouveau dans la position d'alignement droite.

17. Chariot de manutention selon la revendication 6 ou selon une revendication se référant à celle-ci, **caractérisé en ce que** le système de palier de pivotement principal (32) est disposé sur le système de levage de manière mobile transversalement à la direction de levage.

18. Chariot de manutention selon l'une quelconque des revendications précédentes, **caractérisé en ce que** le bras articulé (14) peut être activé pour positionner le moyen de réception de charge (12) latéralement à côté de la base de roulement (2).

19. Chariot de manutention selon l'une quelconque des revendications précédentes, **caractérisé en ce qu'**il est prévu des moteurs hydrauliques, en particulier des groupes hydrauliques à cylindre et piston, en tant que moyens d'entraînement pour le déplacement des éléments (14a, 14b, 14c) du bras articulé.

20. Chariot de manutention selon l'une quelconque des revendications précédentes, **caractérisé en ce qu'**il est prévu des moteurs électriques en tant que moyens d'entraînement pour le déplacement des éléments (14a, 14b, 14c) du bras articulé.
